# EUROPÄISCHE PATENTSCHRIFT

(11) **EP 1 179 119 B1**
(45) Veröffentlichungstag und Bekanntmachung des Hinweises auf die Patenterteilung: **17.09.2003**
(21) Anmeldenummer: 00934868.1
(22) Anmeldetag: 04.04.2000
(51) Int. Cl.: F01L 9/04

(54) **ELEKTROMECHANISCHER STELLANTRIEB**
ELECTROMECHANICAL ACTUATOR
ACTIONNEUR ELECTROMECANIQUE

(30) Priorität: 14.05.1999 DE 19922425
(43) Veröffentlichungstag der Anmeldung: 13.02.2002
(73) Patentinhaber: SIEMENS AKTIENGESELLSCHAFT, 80333 München (DE); Bayerische Motoren Werke Aktiengesellschaft, 80809 München (DE)
(72) Erfinder: BAUER, Erwin, 93059 Regensburg (DZ); ZINK, Hanspeter, D-93059 Regensdorf (DE); BOHNE, Wolfram, D-82140 Olching (DE); HUNDT, Wolfgang, D-81247 München (DE)
(86) Internationale Anmeldenummer: DE0001033
(87) Internationale Veröffentlichungsnummer: WO00070194

(56) Entgegenhaltungen:
- EP-A- 0 796 981
- EP-A- 0 798 449
- EP-A- 0 798 459
- EP-A- 0 921 280
- EP-A- 0 923 090
- EP-A- 0 924 394
- DE-A- 2 400 509
- DE-A- 4 225 329
- DE-A- 19 756 095
- US-A- 4 777 915
- PATENT ABSTRACTS OF JAPAN vol. 016, no. 398 (P-1408), 24. August 1992 (1992-08-24) & JP 04 131734 A (FUJI ELECTRIC CO LTD), 6. Mai 1992 (1992-05-06)

## Beschreibung

5 Die Erfindung betrifft einen elektromechanischen Stellantrieb, insbesondere für ein Gaswechselventil einer Brennkraftmaschine, gemäß Oberbegriff des Patentanspruchs 1.

Ein bekannter elektromechanischer Stellantrieb (DE 196 47 305 C1) hat zwei Elektromagnete, die jeweils eine Spule haben, und einen Anker, der einen Schaft aufweist und der mit einer Feder mechanisch gekoppelt ist. Der Anker ist zwischen einer ersten Anlagefläche an dem ersten Elektromagneten und einer weiteren Anlagefläche an dem zweiten Elektromagneten beweglich. Der Stellantrieb ist in einem Zylinderkopf einer Brennkraftmaschine angeordnet. Der Schaft des Ankers ist in unbestromten Zustand der Spulen der Elektromagnete kraftschlüssig mit einem Schaft eines Gaswechselventils gekoppelt. Der Schaft des Gaswechselventils ist mit einer zweiten Feder gekoppelt, die gegensinnig zu der ersten Feder wirkt, wodurch der Kraftschluß zwischen dem Schaft des Gaswechselventils und dem Schaft des Ankers hergestellt wird. Derartige elektromechanische Stellantriebe sind auch aus der US 4 777 915 und der EP 0 796 981 A1 bekannt, wobei diese dann noch zusätzlich jeweils einen Stecker aufweisen mit'mindestens einem Kontaktelement, dass elektrisch leitend mit der Spule des Elektromagneten verbunden ist.

Bei der Montage des Stellantriebs in dem Zylinderkopf muß der Schaft der Ankerplatte genau fluchtend mit dem Schaft des Gaswechselventils positioniert werden. Ferner müssen die erste und die zweite Feder bei der Montage zusammengedrückt werden, um den Stellantrieb in die Montageposition zu bringen. Falls die dazu notwendige Kraft nicht exakt aufgebracht wird, unterliegen Schraubbolzen, die üblicherweise zur Fixierung des Stellantriebs in dem Zylinderkopf eingesetzt werden, und ein zugehöriger Gewindegang hohen Zugspannungen und können dabei beschädigt werden.

Die Aufgabe der Erfindung ist es, den bekannten Stellantrieb so weiterzuentwickeln, daß er einfach und zuverlässig auf einen Träger montierbar ist. Eine weitere Aufgabe der Erfindungist, ein Verfahren anzugeben, das eine zuverlässige und einfache Montage des Stellantriebs auf dem Träger gewährleistet.

Die Aufgaben werden erfindungsgemäß gelöst durch die Merkmale der unabhängigen Patentansprüche.

Vorteilhafte Ausgestaltungen der Erfindung sind in den Unteransprüchen gekennzeichnet.

Ausführungsbeispiele der Erfindung sind anhand der schematischen Zeichnungen näher erläutert. Es zeigen:
- Figur 1: eine Anordnung des erfindungsgemäßen Stellantriebs in einer Brennkraftmaschine,
- Figur 2: einen vergrößerten Ausschnitt des Stellantriebs gemäß Figur 2,
- Figur 3: einen weiteren vergrößerten Ausschnitt des Stellantriebs gemäß Figur 1.

Elemente gleicher Konstruktion und Funktion sind figurenübergreifend mit den gleichen Bezugszeichen versehen.

Eine Brennkraftmaschine (Figur 1) umfaßt einen Stellantrieb 1, der auf ein Gaswechselventil 2 einwirkt und der in einem Zylinderkopf 31 der Brennkraftmaschine angeordnet ist. Das Gaswechselventil 2 ist entweder als Auslaßventil oder als Einlaßventil ausgebildet. Das Gaswechselventil 2 hat einen Ventilschaft 21 und einen Teller 22. Der Stellantrieb 1 hat ein Gehäuse 11, in dem ein erster und ein zweiter Elektromagnet angeordnet sind. Der erste Elektromagnet hat ein ersten Kern 12, der mit einer ersten Spule 13 versehen ist. Der zweite Elektromagnet hat einen zweiten Kern 14, der mit einer zweiten Spule 15 versehen ist. Ein Anker ist vorgesehen, das Ankerplatte im Gehäuse 11 beweglich zwischen einer ersten Anlagefläche 15a des ersten Elektromagneten und einer zweiten Anlagefläche 15b des zweiten Elektromagneten angeordnet ist. Die Ankerplatte 16 ist somit beweglich zwischen einer Schließposition s_{maxS} und einer Offenposition s_{maxO}. Der Anker umfaßt desweiteren einen Schaft 17, der durch Ausnehmungen des ersten und des zweiten Kerns 12, 14 geführt ist und der mit dem Ventilschaft 21 des Gaswechselventils 2 mechanisch koppelbar ist. Ein erstes Rückstellmittel 18 a und ein zweites Rückstellmittel 18b, die vorzugsweise als Federn ausgebildet sind, spannen die Ankerplatte 16 in die vorgegebene Ruheposition s₀ vor. Die Rückstellmittel 18a, 18b sind einseitig an dem Gehäuse 11 des Stellantriebs hin zu dem Gaswechselventil 2 in einer Ausnehmung des Zylinderkopfs 31 angeordnet. Die Rückstellmittel 18a, 18b werden im folgenden als Federn bezeichnet. Die erste Feder 18a stützt sich einerseits auf einen Federteller ab, der seinerseits an dem Gehäuse 11 anliegt, und andererseits an einem weiteren Federteller, der formschlüssig mit dem Ankerschaft 17 verbunden ist. Die zweite Feder 18b stützt sich einerseits auf einem Federteller ab, der sich auf dem Zylinderkopf 31 abstützt, und anderseits auf einem weiterem Federteller, der formschlüssig mit dem Ventilschaft 21 des Gaswechselventils verbunden ist. Der Ankerschaft 17 und der Ventilschaft 21 sind fluchtend, das heißt koaxial zueinander positioniert. Die Federn sind vorzugsweise so ausgebildet, daß die zweite Feder 18b nahezu entspannt ist, wenn die Ankerplatte 16 in Anlage mit der ersten Anlagefläche 15a ist, und die erste Feder 18a weitgehend entspannt ist, wenn die Ankerplatte in Anlage mit der zweite Anlagefläche 15b ist. Der Abstand zwischen der ersten und zweiten Anlagefläche, also zwischen der Schließposition s_{maxS} und der Offenposition s_{maxO}, beträgt beispielsweise acht Millimeter.

Dem Stellantrieb ist ferner ein Stecker 51 zugeordnet, in dem Kontaktelemente 53 angeordnet sind, die elektrisch leitend mit den Spulen 13, 15 verbunden sind. Ferner ist an dem Zylinderkopf 31 eine Steckeraufnahme 52 angeordnet. Der Stecker 51 und die Steckeraufnahme 52 werden weiter unten noch eingehend anhand der Figuren 2 und 3 beschrieben.

Der Stellantrieb 1 ist mit dem Zylinderkopf 31 der Brennkraftmaschine starr verbunden Er ist dazu vorzugsweise mittels Bolzen in einem Gewinde des Zylinderkopfs fixiert. Ein Ansaugkanal 32 und ein Zylinder 33 mit einem Kolben 34 sind in der Brennkraftmaschine vorgesehen. Der Kolben 34 ist über eine Pleuelstange mit einem Kurbelwelle 36 gekoppelt.

Eine Steuereinrichtung 4 ist vorgesehen, die die Signale von Sensoren erfaßt, die beispielsweise ausgebildet sind als ein Positionssensor 19 und/oder ein Drehzahlsensor 37 und/oder ein Lasterfassungssensor. Die Steuereinrichtung 4 steuert abhängig von dem Signal der Sensoren die erste und zweite Spule 13, 15 des Stellantriebs an.

Der Stecker 51 (Figur 2) weist hin zu den Zylinderkopf 31 eine Öffnung auf, in der die Steckeraufnahme 52 aufgenommen ist. Die Kontaktelemente 53 sind entweder als Kontaktstift oder auch als Stanzgitter (Leadframe) ausgebildet. In und an der Steckeraufnahme 52 sind federnd ausgebildete Kontaktelemente angeordnet, die ebenso beispielsweise als Kontaktstifte ausgebildet sein können und die so angeordnet sind, daß sie die jeweiligen Kontaktelemente 53 des Steckers 51 im eingebauten Zustand des Stellantriebs der Brennkraftmaschine kontaktieren.

Um eine gute Wärmeabführung von dem Stellantrieb 1 zu gewährleisten, ist dieser vorzugsweise von einem Kühlmittel umgeben. Das Kühlmittel ist vorzugsweise als Motoröl ausgebildet. Der Stecker 51 und die Steckeraufnahme 52 sind daher so ausgebildet, daß bei in den Stecker 51 eingeführte Steckeraufnahme 52 der Bereich, in dem die Kontaktelemente 53 die federnd ausgebildeten Kontaktelemente 55 kontaktieren dichtend gegenüber dem Kühlmittel abgeschlossen sind. Dazu sind gegebenenfalls entsprechende Dichtungen an dem Stecker 51 oder der Steckeraufnahme 52 vorgesehen. Damit ist gewährleistet, daß es zwischen den Kontaktelementen zu keinen Kurzschlüssen mit benachbarten Kontaktelementen kommen kann.

In dem Stecker 51 ist eine Ausnehmung 57 vorgesehen, durch die ein als Service Kontakt 58 ausgebildeter Teilbereich des Kontaktelements 53 hindurchgeführt ist. Die Ausnehmung 57 und der Service Kontakt 58 sind dabei so ausgebildet, daß zumindest während der Montage des Stellantriebs auf den Zylinderkopf 31 der Service Kontakt 58 mittels eines Montagekontaktierelements 59 elektrisch kontaktierbar ist. Der Stellantrieb 1 wird von oben (siehe Figur 1) auf den Zylinderkopf 31 montiert. Daher ist der Service Kontakt 58 so angeordnet, daß er von der dem Zylinderkopf abgewandten Seite des Steckers 51 zugänglich ist.

Zur Montage des Stellantriebes 1 auf der Zylinderkopf 31 wird zuerst das Montagekontaktelement 59 mit dem Kontaktelement 53 kontaktiert. Das Montagekontaktelement 59 ist mit einer externen Stromversorgung verbunden. Nach erfolgter Kontaktierung wird dann die erste Spule 13 bestromt. Um den Stromkreis der Spule zu schließen ist vorzugsweise ein zweites Kontaktelement mit einem Service Kontakt verbunden und wird ebenfalls mit einem Montagekontaktelement kontaktiert, falls der Stellantrieb nicht bereits bauseits mit einem Masseanschluß verbunden ist. Der Strom durch die erste Spule wird so vorgegeben, daß die im ersten Elektromagneten erzeugte Magnetkraft ausreicht, um die Ankerplatte in Anlage mit den ersten Anlagefläche zu bringen und dort zu halten.

Anschließend wird dann der Stellantrieb im Zylinderkopf so positioniert, daß der Schaft 17 und der Ventilschaft 21 fluchten und mittels Bolzen fixiert, die in ein in dem Zylinderkopf 31 ausgebildetes Gewinde eingeschraubt werden. Dabei bleibt das Kontaktierelement 59 in ständigem Kontakt mit dem Service Kontakt, so daß die Ankerplatte 16 durch die Kraft, die durch den ersten Elektromagneten erzeugt wird, in Anlage mit den ersten Anlagefläche 15a gehalten wird. Dadurch ist mit einfachen Mitteln gewährleistet, daß der Stellantrieb exakt positioniert werden kann und die Bolzen in die Gewinde im Zylinderkopf 31 eingeschraubt werden können ohne daß die Bolzen hohen Zugkräften ausgesetzt sind. Der Service Kontakt 58 ist vorzugsweise öldicht durch die Ausnehmung 57 des Steckers 51 geführt. Somit ist gewährleistet, daß verhindert wird, daß während des Betriebes der Brennkraftmaschine Öl durch die Ausnehmung hindurch treten kann, was gegebenenfalls zu Kurzschlüssen zwischen benachbarten Kontaktelementen führen könnte.

Der Stellantrieb zeichnet sich dadurch aus, daß er einfach und präzise in dem Zylinderkopf 31 montierbar ist. Der ohnehin vorhandene Elektromagnet in dem Stellantrieb wird dabei genutzt um die nötige Kraft aufzubringen, um die Ankerplatte in Anlage mit der ersten Anlagefläche 15a zu bringen und somit das freie Ende des Schaftes 17 an der Seite, an der die Feder 18a angeordnet ist soweit zurückzuziehen, daß der Stellantrieb in seine Montageposition auf dem Zylinderkopf 31 gebracht werden kann ohne daß es notwendig ist, die Feder 18b zusammenzupressen.

Die Federn 18a, 18b sind vorzugsweise konisch ausgebildet. Vorzugsweise verjüngen sie sich hin zu den Federtellern 18c, 18d, die jeweils formschlüssig mit dem Ankerschaft 17 bzw. mit dem Schaft 21 des Gaswechselventils verbunden sind. Die konische Ausbildung der Federn 18a, 18b hat den Vorteil, daß sie im Vergleich zu zylinderförmigen Federn, d.h. mit gleichmäßigen Windungsdurchmesser, eine geringere Masse aufweisen. Ferner können durch den Einsatz der konischen Federn auch die Federteller 18c, 18d kleiner ausgebildet werden. Durch diese Maßnahmen reduzieren sich insgesamt die bewegten Massen des Stellantriebs, so daß der Stellantrieb mit einem höheren Wirkungsgrad betrieben werden kann. Das konische Ausbilden der Feder stellt unabhängig von dem Vorhandensein des Montagekontaktierelements eine eigenständige Erfindung dar.

## Patentansprüche

1. Elektromechanischer Stellantrieb mit mindestens einem Elektromagneten, der eine Spule (13) hat, und einem Anker (16), der einen Schaft (17), aufweist und der mit mindestens einem Rückstellmittel (18a,18b) mechanisch gekoppelt ist und der zwischen einer ersten Anlagefläche (15a) an dem Elektromagneten und einer weiteren Anlagefläche (15b) beweglich ist, und mit einem Stecker (51), der mindestens ein Kontaktelement (53) hat, das elektrisch leitend mit der Spule (13) des Elektromagneten verbunden ist, **dadurch gekennzeichnet, dass** das mindestens eine Kontaktelement des Steckers (51) so angeordnet ist, daß es zumindest während der Montage des Stellantriebs auf einen Träger mittels eines Montagekontaktierelements (59) an dem Stecker (51) elektrisch und mechanisch kontaktierbar ist, auch wenn der Stecker (51) in eine Steckeraufnahme (52) eingebracht ist.

2. Stellantrieb nach Anspruch 1, **dadurch gekennzeichnet, daß** das Kontaktelement (53) einen als Servicekontakt (55) ausgebildeten Bereich hat, der durch eine Ausnehmung (57) des Steckers (51) geführt ist und der zumindest während der Montage des Stellantriebs auf den Träger mittels eines Montagekontaktierelements (59) elektrisch kontaktierbar ist.

3. Stellantrieb nach Anspruch 2, **dadurch gekennzeichnet, daß** der Servicekontakt (55) öldicht durch die Ausnehmung (57) des Gehäuses des Steckers (51) geführt ist.

4. Verfahren zur Montage eines Stellantriebs nach einem der vorstehenden Ansprüche auf einem Träger, **dadurch gekennzeichnet, daß** in der angegebenen Reihenfolge
- das Kontaktelement (53) mit dam Montagekontaktierelement (59) kontaktiert wird,
- die Spule (13) des Elektromagneten derart bestromt wird, daß die Ankerplatte (16) in Anlage mit der ersten Anlagefläche (15a) kommt,
- der Stellantrieb auf dem Träger fixiert wird, und
- die Kontaktierung zwischen dem Kontaktelement (53) und dem Montagekontaktierelement (59) wieder aufgehoben wird.

## Claims

1. Electromechanical actuator with at least one electromagnet which has a coil (13) and with an armature (16) which has a shaft (17) and which is mechanically coupled to at least one means of resetting (18a, 18b) and which is movable between a first contact surface (15a) on the electromagnet and a further contact surface (15b), and with a plug connector (51) which has at least one contact element (53) which is electrically conductively connected to the coil (13) of the electromagnet, **characterised in that** the at least one contact element of the plug connector (51) is disposed such that, at least while the actuator is being mounted onto a bearing component, it can be contacted electrically and mechanically by means of a mounting contact element (59) on the plug connector (51), even if the plug connector (51) has been inserted into a plug connector receptacle (52).

2. Actuator according to Claim 1 **characterised in that** the contact element (53) has an area designed as a service contact (55) which is inserted through an opening (57) of the plug connector (51) and which can be electrically contacted by means of a mounting contact element (59) at least while the actuator is being mounted onto the bearing component.

3. Actuator according to Claim 2 **characterised in that** the service contact (55) is routed through the opening (57) in the casing of the plug connector (51) on an oil-tight basis.

4. Method for installing an actuator according to one of the preceding claims on a bearing component, **characterised in that** the operations listed below are performed in the specified sequence:
- the contact element (53) is contacted with the mounting contact element (59),
- current is applied to the coil (13) of the electromagnet such that the armature plate (16) is brought into contact with the first contact surface (15a),
- the actuator is secured onto the bearing component and
- the contacting between the contact element (53) and mounting contact element (59) is removed.

## Revendications

1. Commande de réglage électromécanique comportant au moins un électroaimant qui est pourvu d'une bobine (13) et un induit (16) qui présente une queue (17) et qui est couplé mécaniquement à au moins un moyen de rappel (18a, 18b) et qui peut se déplacer entre une première surface d'appui (15a) située sur l'électroaimant et une deuxième surface d'appui (15b), et comportant un connecteur (51), lequel a au moins une pièce de contact (53) qui est reliée de manière électroconductrice à la bobine (13) de l'électroaimant, **caractérisé en ce que** les pièces de contact du connecteur (51), dont il en existe au moins une, sont disposées de telle sorte qu'au moins durant le montage de la commande de réglage sur un support, elles peuvent être contactées électriquement et mécaniquement au connecteur (51) au moyen d'une pièce de contact de montage (59), et ce, même si le connecteur (51) est logé dans un logement de connecteur (52).

2. Commande de réglage selon la revendication 1, **caractérisée en ce que** la pièce de contact (53) a une zone formée en tant que contact de maintenance (55), laquelle est conduite à travers un évidement (57) du connecteur (51) et qui, au moins durant le montage de la commande de réglage sur le support, peut être contactée électriquement au moyen d'une pièce de contact de montage (59).

3. Commande de réglage selon la revendication 2, **caractérisée en ce que** le contact de maintenance (55) est conduit de manière étanche à l'huile à travers l'évidement (57) du corps du connecteur (51)

4. Procédé permettant le montage d'une commande de réglage selon l'une des revendications précédentes sur un support, **caractérisé en ce que**, dans l'ordre indiqué :
- la pièce de contact (53) est mise en contact avec la pièce de contact de montage (59),
- la bobine (13) de l'électroaimant est alimentée en courant de telle sorte que la plaque d'induit (16) est mise en contact avec la première surface d'appui (15a),
- la commande de réglage est fixée sur le support, et
- le contact établi entre la pièce de contact (53) et la pièce de contact de montage (59) est de nouveau supprimé.
